# EUROPÄISCHE PATENTSCHRIFT

(11) **EP 3 147 434 B1**
(45) Veröffentlichungstag und Bekanntmachung des Hinweises auf die Patenterteilung: **20.02.2019**
(21) Anmeldenummer: 16188548.8
(22) Anmeldetag: 13.09.2016
(51) Int. Cl.: E05B 47/00, E05C 9/02, E05B 17/00

(54) **ANTRIEBSEINRICHTUNG FÜR EIN SCHLOSS, INSBESONDERE FÜR EIN STANDFLÜGELSCHLOSS**
DRIVE DEVICE FOR A LOCK, IN PARTICULAR FOR A STAND WING LOCK
DISPOSITIF D'ENTRAINEMENT DE VERROU, EN PARTICULIER D'UNE SERRURE DE PORTE

(30) Priorität: 23.09.2015 DE 102015116061
(43) Veröffentlichungstag der Anmeldung: 29.03.2017
(73) Patentinhaber: WILKA SCHLIESSTECHNIK GmbH, D-42549 Velbert (DE)
(72) Erfinder:
(74) Vertreter: Grundmann, Dirk

(56) Entgegenhaltungen:
- EP-A1- 1 098 056
- EP-A1- 1 283 318
- DE-A1- 3 606 531
- DE-T2- 69 712 223

## Beschreibung

### Gebiet der Technik

Die Erfindung betrifft eine Vorrichtung zum Verlagern einer Treibstange eines Verschlusses zwischen einer entriegelten Stellung und einer verriegelten Stellung, wobei ein von einem Kraftantriebsaggregat linear verlagerbares Antriebsglied mit einem Kupplungselement mit einem Gegenkupplungselement der Treibstange kuppelbar ist.

### Stand der Technik

Eine gattungsgemäße Vorrichtung beschreibt die EP 0 942 135 B2. Der dort beschriebene Verschluss besitzt ein Antriebsglied, welches von einem Kraftantriebsaggregat, nämlich einem Elektromotor und einem Untersetzungsgetriebe linear verschieblich ist. Hierzu greift ein Letztrad des Untersetzungsgetriebes in eine Verzahnung des Antriebsgliedes ein. Das Antriebsglied besitzt ein Kupplungselement in Form eines quer zur Verlagerungsrichtung abragenden Zapfens. Eine Treibstange besitzt ein Gegenkupplungselement in Form einer Zunge, gegen die das Kupplungselement zur linearen Mitnahme der Treibstange anschlägt.

Die DE 10 2012 111 881 A1 beschreibt ein Standflügelschloss mit einem Fallenauswerfer. Vom Schlossgehäuse ragt jeweils eine Treibstange nach unten und nach oben. Die beiden Treibstangen können aufeinander zu bewegt werden, so dass die beiden Enden der Treibstange aus Gegenschließteilen des Türrahmens heraustreten können, um den Standflügel zu öffnen. Einhergehend damit wird ein Riegel beziehungsweise eine Falle des Gangflügelschlosses zurückgeschoben. Es ist ein elektromotorischer Antrieb vorgesehen, der die Treibstange von einer Sperrstellung in eine Freigabestellung und zurück verlagern kann. Darüber hinaus kann die Treibstange über die Sperrstellung hinaus verlagert werden. Mit dieser dritten Verlagerung wird eine E-Öffnungsfunktion erreicht, bei der nur der Riegel beziehungsweise die Falle des Gangflügelschlosses aus dem Standflügelschloss herausgeschoben wird.

### Zusammenfassung der Erfindung

Der Erfindung liegt die Aufgabe zugrunde, eine gattungsgemäße Vorrichtung gebrauchsvorteilhaft weiterzubilden und insbesondere die Paniksicherheit eines derartigen Verschlusses zu verbessern.

Gelöst wird die Aufgabe durch die in den Ansprüchen angegebene Erfindung, wobei die Unteransprüche vorteilhafte Weiterbildungen des unabhängigen Anspruchs 1 darstellen.

Zunächst und im Wesentlichen wird vorgeschlagen, dass das Kupplungselement von einem Kupplungsaktuator in einer Kupplungsstellung gehalten wird. Dies soll bei einem bestromten Kupplungsaktuator erfolgen. Wird der Kupplungsaktuator nicht bestromt, so kann das Kupplungselement aus der Kupplungsstellung mit dem Gegenkupplungselement heraustreten. Wird der Kupplungsaktuator bestromt, so führt eine Betätigung des Kraftantriebsaggregates zu einer Verlagerung der Treibstange. Bei einem Stromausfall kann das Kupplungselement sich vom Gegenkupplungselement entkuppeln, so dass ungeachtet der Position des Antriebsgliedes die Treibstange manuell, beispielsweise durch Drehen einer Drückernuss, verlagert werden kann. Dies ist insbesondere dann von Vorteil, wenn die Treibstange ihre Sperrstellung einnimmt, beispielsweise ein am Ende der Treibstange angeordneter Riegelkopf in ein Gegenschließteil eingreift. Bei einem Stromausfall und fehlender Notstromversorgung kann das Kraftantriebsaggregat die Treibstange nicht in die Freigabestellung verlagern. Wegen der Möglichkeit der Entkupplung ist dies aber manuell möglich, ohne dass bei der manuellen Verlagerung der Treibstange von der Sperrstellung in die Freigabestellung das Antriebsglied mitverlagert werden muss. Eine solche Vorrichtung ist beispielsweise in EP 0 953 094 B1 offenbart. In einer bevorzugten Weiterbildung der Erfindung wird der Kupplungsaktuator von einem Elektromagneten ausgebildet. Der Elektromagnet besitzt eine Spulenanordnung, die bei einer Bestromung ein Magnetfeld aufbaut. Der Kupplungsaktuator besitzt eine Ankerplatte, die von dem Magnetfeld bevorzugt in anziehender Richtung verlagert wird, um das Kupplungselement in seiner Kupplungsstellung mit dem Gegenkupplungselement zu halten. Der Kupplungsaktuator weist erfindungsgemäß eine Gleitfläche auf. Diese Gleitfläche kann von einer mit der Ankerplatte starr verbundenen, einen Gleitflächenträger ausbildenden Platte gebildet sein. An dieser Gleitfläche stützt sich ein Kupplungsglied ab, dass das Kupplungselement ausbildet. Es kann bei der Verlagerung des Antriebsgliedes an der Gleitfläche entlanggleiten. Die Gleitfläche erstreckt sich in der Bewegungsrichtung der Treibstange. Die Gleitfläche ist darüber hinaus in einer Richtung quer zur Bewegungsrichtung der Treibstange in Richtung auf die Treibstange zu verlagerbar. Dies erfolgt bei der Bestromung des Kupplungsaktuators. Die Gleitfläche beziehungsweise der die Gleitfläche tragender Gleitflächenträger, bei dem es sich auch um die Ankerplatte handeln kann, entfaltet somit eine Kupplungskraft auf das Kupplungselement. Das Kupplungsglied kann in Treibstangenverlagerungsrichtung bewegungsfest am Antriebsglied sitzen. Das Kupplungsglied trägt ein Kupplungselement, welches sich quer zur Verlagerungsrichtung der Treibstange verlagern lässt. Hierzu ist das Kupplungsglied bevorzugt als Schwinge ausgebildet, die mit einer Schwenkachse am Antriebsglied befestigt ist. Ein freies Ende der bevorzugt L-förmigen Schwinge trägt einen Vorsprung, der das Kupplungselement ausbildet. Ein dem Kupplungselement gegenüberliegende Abschnitt des Kupplungsgliedes kann sich an der Gleitfläche abstützen. Der Vorsprung des Kupplungselementes kann von einem Zapfen oder einem Zahn ausgebildet sein. Der Zahn oder der Zapfen kann Rundungsabschnitte aufweisen. Das Gegenkupplungselement kann eine Aussparung in der Treibstange sein. Die Aussparung kann schräg oder gerundet verlaufende Wände aufweisen. Das Kupplungselement wirkt bevorzugt derart mit dem Gegenkupplungselement zusammen, dass eine permanente Kraft in Eingriffsrichtung des Kupplungselementes erforderlich ist, um durch eine Verlagerung des Antriebsgliedes die Treibstange gegen die Reibungskräfte oder dergleichen von einer ersten Betriebsstellung in eine zweite Betriebsstellung zu verlagern. Diese Kraft wird vom Kupplungsaktuator aufgebracht. Es ist eine Kraft in Richtung quer zur Treibstangenverlagerungsrichtung. Eine die Bewegung der Treibstange hemmende Hemmkraft kann eine Gegenkraft entfalten, die bei Überschreitung eines Grenzwertes das Kupplungselement vom Gegenkupplungselement entkuppelt. Trifft beispielsweise die Treibstange bei ihrer Verlagerung von der Freigabenstellung in die Sperrstellung gegen einen Widerstand, so dass ihre Weiterverlagerung blockiert ist, so bildet der zuvor beschriebene Funktionsmechanismus eine Überlastsicherung. Im Detail wird die Überlastsicherung durch die Schrägflanken des Kupplungselements beziehungsweise des Gegenkupplungselementes erreicht. Die Schrägflanke verläuft derart schräg zur Bewegungsrichtung der Treibstange, dass eine in Treibstangenrichtung wirkende Kraft eine dazu quergerichtete Kraftkomponente auf das Kupplungselement ausübt. In einer Weiterbildung der Erfindung, die auch eigenständigen Charakter hat, ist vorgesehen, dass die Position der Treibstange beziehungsweise die Position des Antriebsgliedes durch zwei voneinander verschiedene und getrennte Sensoranordnungen erfasst werden. Beispielsweise kann die Treibstange einen ersten Auslöser aufweisen, bei dem es sich beispielsweise um einen Magneten handelt. Im Schlossgehäuse sind zwei, bevorzugt drei magnetsensitive Sensoren, beispielsweise REED-Schalter vorgesehen, die mit dem an der Treibstange angeordneten Magneten zusammenwirken. In bekannter Weise lässt sich somit ermitteln, ob die Treibstange eine von drei Schaltpositionen einnimmt. Auch das Antriebsglied trägt einen Auslöser, beispielsweise einen Magneten, der mit drei an verschiedenen Positionen im Schlossgehäuse angeordneten magnetsensitiven Sensoren zusammenwirkt. Unabhängig von den Betriebsstellungen der Treibstange lassen sich die Betriebsstellungen des Antriebsgliedes erfassen. Eine räumlich günstige Anordnung des Auslösers wird dadurch erreicht, dass der Auslöser am Ende eines Verbindungselementes angeordnet ist, welches mit dem Antriebsglied verbunden ist. Bei dem Verbindungselement kann es sich um eine sich parallel zur Treibstange erstreckende flache, blattfederartige Fahne handeln, an deren Ende der Auslöser sitzt.

Die erfindungsgemäße Vorrichtung eignet sich insbesondere als Antriebsvorrichtung für ein Standflügelschloss, wie es in der DE 10 2012 111 881 A1 beschrieben wird, also bei einem Standflügelverschluss, bei dem zwei Treibstangen in entgegengesetzten Richtungen verlagert werden können, wobei die beiden Treibstangen von einer Sperrstellung in eine Freigabestellung verlagert werden, in welcher Freigabestellung Verschlusselemente, beispielsweise eine Falle oder ein Riegel eines Gangflügelverschlusses aus Riegeleintrittsöffnungen des Standflügelverschlusses heraus verlagert werden. Die Treibstangenanordnung des Standflügelschlosses lassen sich darüber hinaus über die Sperrstellung hinaus verlagern, um eine elektromotorische Fallenrückzugsfunktion zu verwirklichen.

Mit der erfindungsgemäßen Lösung werden folgende Vorteile erreicht: Das Antriebsglied, welches bevorzugt von einem Antriebsschieber ausgebildet ist, und die Zahnstange werden grundsätzlich nur beim Bestromen des Kupplungsaktuators miteinander gekuppelt. Im Brandschutzfall ist der die Gleitfläche tragende Gleitflächenträger, also bevorzugt der Anker des Elektromagneten, verlagerbar, da der Magnet stromlos ist. Das Kupplungsglied, also bevorzugt die am Antriebsglied angelenkte Schwinge, kann gewissermaßen belastungsfrei in ihre entkuppelte Stellung schwenken. Hierzu ist es förderlich, wenn eine das Gegenkupplungselement ausbildende Ausnehmung der Treibstange Schrägflanken ausbildet. Wird auf die Treibstange eine Kraft in ihrer Bewegungsrichtung aufgebracht, beispielsweise durch Drehen einer Drückernuss, so entfaltet die am Kupplungselement angreifende Schrägflanke eine Kraft quer zur Verlagerungsrichtung der Treibstange, die das Kupplungselement außer Eingriff der Ausnehmung bringen kann. Bei einem elektromotorischen Schließen gegen einen Widerstand, beispielsweise bei einem Winddruck auf die Tür, führt die Kupplung eine Überlastsicherung durch. Die Überlastsicherung verhindert auch eventuelle mechanische Schäden am Verschluss bei einer mechanischen Übersteuerung, wenn beispielsweise das Antriebsglied in die eine Richtung fährt und durch Angriff an einer Nuss des Verschlusses, insbesondere des Standflügelverschlusses, eine Kraft auf die Treibstangen in Gegenrichtung ausgeübt wird. Unter dem Begriff "Treibstange" versteht die Erfindung jegliche Art von innerhalb eines Verschlusses oder einer Verschlussanordnung linear verlagerbaren Elemente, also insbesondere auch Riegelstangen, Riegelschieber, Kraftübertragungselemente und Bewegungsübertragungselemente.

### Kurze Beschreibung der Zeichnungen

Im Folgenden wird die Erfindung anhand eines Ausführungsbeispieles näher erläutert. Es zeigen:
- Fig. 1: die Vorrichtung, bei der es sich um ein Antriebsaggregat für einen Treibstangenverschluss handelt, in der Draufsicht, wobei das Gehäuse geöffnet dargestellt ist, der mit der Vorrichtung gekuppelte Verschluss eine Sperrstellung einnimmt und Kupplungselement 4 und Gegenkupplungselement 5 entkuppelt sind,
- Fig. 2: vergrößert den Ausschnitt II in Figur 1,
- Fig. 3: vergrößert den Ausschnitt III in Figur 1,
- Fig. 4: den Verschluss in der Sperrstellung, jedoch mit bestromtem Kupplungsaktivator 6, so dass das Kupplungselement 4 mit dem Gegenkupplungselement 5 gekoppelt ist,
- Fig. 5: eine Darstellung gemäß Figur 1, jedoch mit durch Bestromen des Kraftantriebsaggregats verlagerter Treibstange 1, in der ein mit der Vorrichtung gekuppelter Verschluss eine Freigabestellung einnimmt,
- Fig. 6: eine Darstellung gemäß Figur 1 in der Freigabestellung, wobei nach Aufhebung der Bestromung des Kupplungsaktuators 6 das Kupplungselement 4 gegenüber dem Gegenkupplungselement 5 entkoppelt ist,
- Fig. 7: eine Darstellung gemäß Figur 1, wobei ausgehend von der in der Figur 5 dargestellten Betriebsstellung der Kupplungsaktuator 6 bestromt worden ist und das Kraftantriebsaggregat 2 das Antriebsglied 3 in eine der Figur 1 entsprechenden Stellung verlagert hat, die Treibstange 1 jedoch bewegungsblockiert ist, so dass das Kupplungselement 4 sich vom Gegenkupplungselement 5 getrennt hat oder eine Betriebsstellung, die ausgehend von der in Figur 4 dargestellten Betriebsstellung nach einem Stromausfall erreicht wird, indem die Treibstange 1 manuell, beispielsweise durch Drehen einer Drückernuss eines mit der Vorrichtung zusammenwirkenden Verschlusses in die Freigabestellung verlagert worden ist,
- Fig. 8: eine Darstellung gemäß Figur 1, bei der die Treibstange 1 durch gleichzeitige Bestromung des Kraftantriebsaggregates 2 und des Kupplungsaktuators 6 über die in der Figur 1 dargestellte Stellung hinaus in eine Fallenauswurfstellung des Verschlusses verlagert worden ist.

### Beschreibung der Ausführungsformen

Die in den Figuren dargestellte Vorrichtung ist eine Antriebsvorrichtung, mit der eine Treibstange 1 in ihrer Erstreckungsrichtung in drei voneinander verschiedene Betriebsstellungen gebracht werden kann, um einen Verschluss, wie er in der DE 10 2012 111 881 A1 beschrieben ist, anzutreiben.

Die Treibstange 1 ist auf der Rückseite eines Vorrichtungsgehäuses linear verschieblich gelagert. Ihre Bewegungsrichtung entspricht der Erstreckungsrichtung eines Stulps 27. Auf der Treibstange 1 ist ein Antriebsglied 3 linear verlagerbar angeordnet. Bei dem Antriebsglied 3 handelt es sich um einen Schlitten, der eine U-förmige Ausnehmung aufweist, in der die Treibstange 1 einliegt. Das Antriebsglied 3 reitet gewissermaßen auf der ein Rechteckprofil aufweisenden Treibstange 1. Das Antriebsglied 3 besitzt eine Linearverzahnung, in die das Letztrad 12 eines Untersetzungsgetriebes 11 eingreift. Das Untersetzungsgetriebe 11 besitzt eine Vielzahl von Zahnrädern und ein Erstrad 14, welches von einer Schnecke 13 drehangetrieben wird, die auf einer Abtriebswelle eines Elektromotors 2 sitzt. Das Untersetzungsgetriebe 11 und der Elektromotor 2 sind im Vorrichtungsgehäuse angeordnet. Durch eine Bestromung des Elektromotors 2 kann das Antriebsglied 3 je nach Stromrichtung entweder in die eine oder in die andere Richtung verlagert werden.

Das Antriebsglied 3 trägt eine Schwinge, die um eine Schwenkachse 16 am Antriebsglied 3 angelenkt ist und die ein Kupplungsglied 10 ausbildet. Das Kupplungsglied 10 beziehungsweise die von ihm ausgebildete Schwinge besitzt eine L-Form beziehungsweise eine T-Form. Das Kupplungsglied 10 besitzt somit einen langen Hebelarm, der mit seinem freien Ende an der Schwenkachse 16 am Antriebsglied 3 angelenkt ist, und einen kurzen Arm, dessen Ende ein Kupplungselement 4 in Form eines Rundzapfens trägt. Das Knie des Kupplungsgliedes 10 stützt sich an einer Gleitfläche 9 ab. Vom Knie des Kupplungsgliedes 10 ragt ein Fortsatz ab, der eine Anlageflanke 26 ausbildet, die sich an der Gleitfläche 9 abstützt. Der Fortsatz verleiht der Schwinge die T-Form.

Die Gleitfläche 9 wird von einem Gleitflächenträger 8 in Form eines Flachkörpers gebildet, der bevorzugt von einem Elektromagneten 7 verlagerbar ist. Der Elektromagnet 7 bildet zusammen mit dem Gleitflächenträger 8 einen Kupplungsaktuator 6 aus. Der Gleitflächenträger 8 ist gegenüber dem Spulenträger des Elektromagneten 7 verschieblich. Hierzu ragen Führungsstangen 15 in Führungen des Gehäuses des Elektromagneten 7. Die Führungsstangen sind mit ihren Enden an einer Ankerplatte befestigt. Der Anker kann auf seiner vom Elektromagneten 7 wegweisenden Seite eine längliche Vertiefung in Form einer Nut besitzen, wobei der Nutboden die Gleitfläche 9 bildet. Der die Anlageflanke 26 ausbildende Fortsatz greift dann in diese Nut ein.

Der die Gleitfläche 9 ausbildende Gleitflächenträger 8 kann zwei Betriebszustände einnehmen. In einem ersten Betriebszustand ist die Gleitfläche 9 von der Treibstange 1 in Richtung quer zur Verlagerungsrichtung der Treibstange 1 derart beabstandet, dass das Kupplungselement 4 aus einer Ausnehmung, die ein Gegenkupplungselement 5 ausbildet, der Treibstange 1 herausgetreten ist. In einer zweiten Betriebsstellung, die nur durch eine Bestromung des Elektromagneten 7 erreichbar ist, wird auf die Ankerplatte 28 eine magnetische Kraft ausgeübt, die die Ankerplatte 28 in Richtung auf die Treibstange verlagert. Dabei kann das Kupplungselement 4 in die das Gegenkupplungselement 5 bildende Ausnehmung der Treibstange 1 eintreten. Der die Gleitfläche 9 ausbildende Gleitflächenträger ist mit zwei Führungsstangen 15 starr mit einer Zugplatte 28 verbunden. Zwischen Zugplatte und Gleitflächenträger befinden sich die Spulen des Elektromagneten 7. Beim Bestromen des Elektromagneten 7 wird die Zugplatte 28 in Richtung auf den Kern des Elektromagneten 7 gezogen.

Der Elektromagnet 7 entfaltet eine Kraft in Richtung quer zur Verlagerung der Treibstange auf das Kupplungselement 4, die ausreichend groß ist, damit das Kupplungselement 4 bei einer normalen Verlagerung der Treibstange 1 von einer Freigabestellung eines Verschlusses in eine Sperrstellung eines Verschlusses nicht aus der das Gegenkupplungselement 5 ausbildenden Ausnehmung heraustritt.

Wirkt jedoch auf die Bewegung der Treibstange 1 eine Hemmkraft, so kann das Kupplungselement 4 die das Gegenkupplungselement 5 ausbildende Ausnehmung verlassen. Hierzu besitzt die Ausnehmung schräg zur Bewegungsrichtung der Treibstange 1 verlaufende Wände, an denen sich das von einem Rundzapfen ausgebildete Kupplungselement 4 abstützt.

Bei einer normalen Verlagerung der Treibstange 1 kann das Kupplungsglied 10 entlang der Gleitfläche 9 verlagert werden. Hierzu erstreckt sich die Gleitfläche 9 in Bewegungsrichtung der Treibstange 1. Sie verläuft gewissermaßen parallel zur Treibstangenverlagerungsrichtung, so dass sie während der Verlagerung des Antriebsgliedes 3 das Kupplungsglied 10 in der Kupplungsstellung hält.

Die Funktionsweise der Vorrichtung wird unter Bezugnahme auf einen Standflügelverschluss, wie er in der DE 10 2012 111 881 A1 beschrieben ist, nachfolgend erläutert:

Die in der Figur 1 dargestellte Betriebsstellung entspricht einer Sperrstellung des Verschlusses, in der der Kupplungsaktuator 6 unbestromt ist, so dass das Kupplungselement 4 das Gegenkupplungselement 5 verlassen kann.

Soll der Verschluss - ausgehend von der in der Figur 1 dargestellten Sperrstellung - entweder in eine Fallenrückzugsstellung oder in eine Freigabestellung verlagert werden so muss das Kraftantriebsaggregat 2, also der Elektromotor, bestromt werden. Gleichzeitig muss der Kupplungsaktuator 6 bestromt werden, so dass das Kupplungselement 4 in der Kupplungsstellung gehalten wird. Bei der Bestromung des Elektromagneten 7 wird die eine Ankerplatte ausbildende Zugplatte 28 angezogen. Der Gleitflächenträger 8 wird in Richtung auf das Antriebsglied 3 verlagert und verschwenkt das Kupplungsglied 10, so dass das Kupplungselement 4 in die vom Gegenkupplungselement 5 gebildete Aussparung eintreten kann, so dass das Antriebsglied 3 verschiebefest mit der Treibstange 1 gekuppelt ist. Diese Betriebsstellung zeigt die Figur 4. Nach einer elektromotorischen Verlagerung des Antriebsgliedes 3 wird die in Figur 5 dargestellte Freigabestellung erreicht, in der die Treibstange 1 vom nach unten verlagerten Antriebsglied 3 mitverlagert worden ist. Bei der Verlagerung des Antriebsgliedes 3 gleitet die Anlageflanke 26 an der Gleitflanke 9 entlang.

Wird die Bestromung des Kupplungsaktuators 6 aufgehoben, so kann das Kupplungselement 4 aus der Ausnehmung, die das Gegenkupplungselement 5 ausbildet, heraustreten, wie es die Figur 6 zeigt.

In der Betriebsstellung, die die Figur 7 zeigt, befindet sich die Treibstange 1 in einer der Freigabestellung entsprechenden Position, das Antriebsglied 3 ist aber in einer der Sperrstellung entsprechenden Position. Diese Betriebsstellung kann dadurch erreicht werden, dass die Treibstange 1 - ausgehend von einer in Figur 1 dargestellten Sperrstellung - manuell in die Freigabestellung verlagert worden ist, was beispielsweise durch Betätigen einer Drückernuss des Verschlusses erfolgen kann. Dies entspricht beispielsweise einer Notöffnung im Falle eines Stromausfalls. Da der Kupplungsaktuator 6 nicht bestromt ist, kann das Kupplungselement 4 sich vom Gegenkupplungselement 5 trennen. Dies ist mit einer Schwenkbewegung des Kupplungsgliedes 10 um die Schwenkachse 16 verbunden.

Die in Figur 7 dargestellte Betriebsstellung kann aber auch dadurch erreicht sein, dass die Beweglichkeit der Treibstange 1 blockiert ist und das Kupplungselement 4 aufgrund einer Gegenkraft, die größer ist als die von der Gleitfläche 9 auf das Kupplungsglied 10 ausgeübten Kraft aus der Ausnehmung herausgedrängt worden ist. Die Gegenkraft muss hierzu die vom Elektromagneten 7 aufgebrachte Kraft übersteigen, um den Gleitflächenträger 8 in Richtung weg von der Treibstange 1 zu verlagern. Hierbei vergrößert sich der Abstand der Zugplatte 28 vom Kern des Elektromagneten 7.

Die in Figur 8 dargestellte Betriebsstellung entspricht einer Fallenauswurfstellung des Verschlusses. Hier ist die Treibstange 1 durch Verlagern des Antriebsgliedes 3 über die Sperrstellung hinaus verlagert worden. Auch bei dieser Verlagerung werden gleichzeitig der Elektromotor 2 und der Kupplungsaktuator 6 bestromt.

Zur Erfassung der Betriebszustände der Treibstange 1 beziehungsweise des Antriebsgliedes 3, die zuvor erläutert worden sind, dienen auf im Schlossgehäuse angeordneten Leiterplatten sitzende Magnetsensoren 17, 18, 19 beziehungsweise 21, 22, 23.

Die Magnetsensoren 17, 18, 19 dienen der Erfassung der Betriebsstellung des Antriebsgliedes 3. Hierzu trägt das Antriebsglied 3 ein Verbindungselement 25 in Form einer langgestreckten Zunge, die von einer Blattfeder ausgebildet ist. Die Zunge verläuft parallel zur Treibstange 1 und trägt an ihrem freien Ende einen Magneten 20. Die Sensoren 17,18,19 geben ein Sensorsignal ab, wenn der Magnet 20 auf Höhe des jeweiligen Sensors 17 bis 19 ist.

Die Betriebsstellung der Treibstange 1 wird getrennt von der Betriebsstellung des Antriebsgliedes 3 erfasst. Hierzu sind die Magnetsensoren 21, 22, 23 vorgesehen, die mit einem Magneten 24 zusammenwirken, der fest an der Treibstange 1 befestigt ist.

Die vorstehenden Ausführungen dienen der Erläuterung der von der Anmeldung insgesamt erfassten Erfindungen, die den Stand der Technik zumindest durch die folgenden Merkmalskombinationen - wie in den Ansprüchen definiert - weiterbilden, nämlich:

Eine Vorrichtung, die dadurch gekennzeichnet ist, dass das Kupplungselement 4 von einem elektrisch bestromten elektromechanischen Kupplungsaktuator 6 in einer Kupplungsstellung gehalten wird, aus der es bei nicht bestromtem Kupplungsaktuator 6 heraustreten kann, wobei der Kupplungsaktuator 6 eine Gleitfläche 9 aufweist, die sich in Bewegungsrichtung der Treibstange 1 erstreckt und bei der Bestromung in Richtung auf die Treibstange 1 verlagert wird, wobei sich ein das Kupplungselement 4 ausbildendes Kupplungsglied 10 an der Gleitfläche 9 abstützt.

Eine Vorrichtung, die dadurch gekennzeichnet ist, dass der Kupplungsaktuator 6 mindestens einen Elektromagneten 7, beispielsweise zwei Spulen aufweist, der mit einer Ankerplatte 28 zusammenwirkt.

Eine Vorrichtung, die dadurch gekennzeichnet ist, dass das Kupplungsglied 10 in Treibstangenverlagerungsrichtung bewegungsfest am Antriebsglied 3 sitzt.

Eine Vorrichtung, die dadurch gekennzeichnet ist, dass das Kupplungsglied 10 eine Schwinge ist.

Eine Vorrichtung, die dadurch gekennzeichnet ist, dass das Kupplungselement 4 ein Vorsprung und das Gegenkupplungselement 5 eine Ausnehmung ist.

Eine Vorrichtung, die dadurch gekennzeichnet ist, dass das Antriebsglied 3 eine Zahnstange ausbildet, in die ein Letztrad 12 eines Untersetzungsgetriebes 11 eingreift.

Eine Vorrichtung, die dadurch gekennzeichnet ist, dass der Kupplungsaktuator 6 eine Kraft in Richtung quer zur Treibstangenverlagerungsrichtung auf das Kupplungselement 4 ausübt, wobei das Kupplungselement 4 derart mit dem Gegenkupplungselement 5 zusammenwirkt, das eine die Bewegung der Treibstange hemmende Hemmkraft eine Gegenkraft auf das Kupplungselement 4 erzeugt, die das Kupplungselement 4 vom Gegenkupplungselement 5 entkuppelt.

Eine Vorrichtung, die dadurch gekennzeichnet ist, dass das Kupplungselement 4 und/oder das Gegenkupplungselement 5 miteinander zusammenwirkende Rund- oder Schrägflächen aufweisen.

Eine Vorrichtung, die dadurch gekennzeichnet ist, dass die Position der Treibstange 1 und die Position des Antriebsgliedes 3 jeweils durch voneinander getrennte Sensoranordnungen 17 bis 20; 21 bis 24 erfasst werden.

Eine Vorrichtung, die dadurch gekennzeichnet ist, dass die Sensoranordnung jeweils ein an der Treibstange 1 beziehungsweise an einem Verbindungselement 25 des Antriebsgliedes 3 angeordneten Auslösers 24, 20 aufweist und im Schlossgehäuse jeweils mehrere in Treibstangenverlagerungsrichtung voneinander beabstandete Sensoren 11 bis 19; 21 bis 23 vorgesehen sind.

Eine Vorrichtung, die dadurch gekennzeichnet ist, dass das Antriebsglied 3 mit einer sich parallel zur Treibstange 1 erstreckenden Zunge verbunden ist, die an ihrem Ende einen Magneten 20 trägt, der mit Magnetsensoren 17, 18, 19 zusammenwirkt.

**Liste der Bezugszeichen**

| | | | |
|---|---|---|---|
| 1 | Treibstange | 28 | Zugplatte, Ankerplatte |
| 2 | Elektromotor | | |
| 3 | Antriebsglied | | |
| 4 | Kupplungselement | | |
| 5 | Gegenkupplungselement | | |
| 6 | Kupplungsaktuator | | |
| 7 | Elektromagnet | | |
| 8 | Gleitflächenträger | | |
| 9 | Gleitfläche | | |
| 10 | Kupplungsglied | | |
| 11 | Untersetzungsgetriebe | | |
| 12 | Letztrad | | |
| 13 | Schnecke | | |
| 14 | Erstrad | | |
| 15 | Führungsstange | | |
| 16 | Schwenkachse | | |
| 17 | Magnetsensor | | |
| 18 | Magnetsensor | | |
| 19 | Magnetsensor | | |
| 20 | Magnet, Auslöser | | |
| 21 | Magnetsensor | | |
| 22 | Magnetsensor | | |
| 23 | Magnetsensor | | |
| 24 | Magnet, Auslöser | | |
| 25 | Verbindungselement | | |
| 26 | Anlageflanke | | |
| 27 | Stulp | | |

## Patentansprüche

1. Vorrichtung zum Verlagern einer Treibstange (1) eines Verschlusses zwischen einer entriegelten Stellung und einer verriegelten Stellung, wobei ein von einem Kraftantriebsaggregat (2) linear verlagerbares Antriebsglied (3) mit einem Kupplungselement (4) mit einem Gegenkupplungselement (5) der Treibstange (1) kuppelbar ist, wobei das Kupplungselement (4) von einem elektrisch bestromten elektromechanischen Kupplungsaktuator (6) in einer Kupplungsstellung gehalten wird, aus der es bei nicht bestromtem Kupplungsaktuator (6) heraustreten kann, **dadurch gekennzeichnet, dass** der Kupplungsaktuator (6) eine Gleitfläche (9) aufweist, die sich in Bewegungsrichtung der Treibstange (1) erstreckt und bei der Bestromung in Richtung auf die Treibstange (1) verlagerbar ist, wobei sich ein das Kupplungselement (4) ausbildendes Kupplungsglied (10) an der Gleitfläche (9) abstützt.

2. Vorrichtung nach Anspruch 1, **dadurch gekennzeichnet, dass** der Kupplungsaktuator (6) mindestens einen Elektromagneten (7) aufweist, der mit einer Ankerplatte (28) zusammenwirkt.

3. Vorrichtung nach einem der vorhergehenden Ansprüche, **dadurch gekennzeichnet, dass** das Kupplungsglied (10) in Treibstangenverlagerungsrichtung bewegungsfest am Antriebsglied (3) sitzt.

4. Vorrichtung nach einem der vorhergehenden Ansprüche, **dadurch gekennzeichnet, dass** das Kupplungsglied (10) eine Schwinge ist.

5. Vorrichtung nach einem der vorhergehenden Ansprüche, **dadurch gekennzeichnet, dass** das Kupplungselement (4) ein Vorsprung und das Gegenkupplungselement (5) eine Ausnehmung ist.

6. Vorrichtung nach einem der vorhergehenden Ansprüche, **dadurch gekennzeichnet, dass** das Antriebsglied (3) eine Zahnstange ausbildet, in die ein Letztrad (12) eines Untersetzungsgetriebes (11) eingreift.

7. Vorrichtung nach einem der vorhergehenden Ansprüche, **dadurch gekennzeichnet, dass** der Kupplungsaktuator (6) eine Kraft in Richtung quer zur Treibstangenverlagerungsrichtung auf das Kupplungselement (4) ausübt, wobei das Kupplungselement (4) derart mit dem Gegenkupplungselement (5) zusammenwirkt, das eine die Bewegung der Treibstange hemmende Hemmkraft eine Gegenkraft auf das Kupplungselement (4) erzeugt, die das Kupplungselement (4) vom Gegenkupplungselement (5) entkuppelt.

8. Vorrichtung nach einem der vorhergehenden Ansprüche, **dadurch gekennzeichnet, dass** das Kupplungselement (4) und/oder das Gegenkupplungselement (5) miteinander zusammenwirkende Rund- oder Schrägflächen aufweisen.

9. Vorrichtung nach einem der vorhergehenden Ansprüche, **dadurch gekennzeichnet, dass** die Position der Treibstange (1) und die Position des Antriebsgliedes (3) jeweils durch voneinander getrennte Sensoranordnungen (17 bis 20; 21 bis 24) erfasst werden.

10. Vorrichtung nach Anspruch 9, **dadurch gekennzeichnet, dass** die Sensoranordnung jeweils einen an der Treibstange (1) beziehungsweise an einem Verbindungselement (25) des Antriebsgliedes (3) angeordneten Auslöser (24, 20) aufweist und im Schlossgehäuse jeweils mehrere in Treibstangenverlagerungsrichtung voneinander beabstandete Sensoren (11 bis 19; 21 bis 23) vorgesehen sind.

11. Vorrichtung nach Anspruch 9 oder 10, **dadurch gekennzeichnet, dass** das Antriebsglied (3) mit einer sich parallel zur Treibstange (1) erstreckenden Zunge verbunden ist, die an ihrem Ende einen Magneten (20) trägt, der mit Magnetsensoren (17,18,19) zusammenwirkt.

## Claims

1. Device for shifting a connecting rod (1) of a lock between an unlocked position and a locked position, it being possible to couple a drive member (3) which can be linearly shifted by a power-drive unit (2) and comprises a coupling element (4) to a mating coupling element (5) of the connecting rod (1), the coupling element (4) being retained by an electrically energised electromechanical coupling actuator (6) in a coupling position, from which it can be released when the coupling actuator (6) is not energised, **characterised in that** the coupling actuator (6) has a sliding surface (9) which extends in the direction of movement of the connecting rod (1) and can be shifted towards the connecting rod (1) during energisation, a coupling member (10) that forms the coupling element (4) bearing against the sliding surface (9).

2. Device according to claim 1, **characterised in that** the coupling actuator (6) has at least one electromagnet (7) which interacts with an anchor plate (28).

3. Device according to any of the preceding claims, **characterised in that** the coupling member (10) sits on the drive member (3) so as to be immobile in the direction in which the connecting rod is shifted.

4. Device according to any of the preceding claims, **characterised in that** the coupling member (10) is a rocker.

5. Device according to any of the preceding claims, **characterised in that** the coupling element (4) is a projection and the mating coupling element (5) is a recess.

6. Device according to any of the preceding claims, **characterised in that** the drive member (3) forms a rack, with which a final gear wheel (12) of a reduction gear (11) meshes.

7. Device according to any of the preceding claims, **characterised in that** the coupling actuator (6) exerts a force on the coupling element (4) in the direction transverse to the direction in which the connecting rod is shifted, the coupling element (4) interacting with the mating coupling element (5) in such a way that an inhibiting force inhibiting the movement of the connecting rod generates a counter force on the coupling element (4), which counter force decouples the coupling element (4) from the mating coupling element (5).

8. Device according to any of the preceding claims, **characterised in that** the coupling element (4) and/or the mating coupling element (5) have rounded or inclined surfaces that interact with one another.

9. Device according to any of the preceding claims, **characterised in that** the position of the connecting rod (1) and the position of the drive member (3) are each detected by sensor arrangements (17 to 20; 21 to 24) that are separate from one another.

10. Device according to claim 9, **characterised in that** each sensor arrangement has a release mechanism (24, 20) arranged on the connecting rod (1) and on a connecting element (25) of the drive member (3), respectively, and in each case a plurality of sensors (11 to 19; 21 to 23) that are mutually spaced in the direction in which the connecting rod is shifted is provided in the lock housing.

11. Device according to either claim 9 or claim 10, **characterised in that** the drive member (3) is connected to a tongue that extends in parallel with the connecting rod (1) and carries a magnet (20) at the end thereof, which interacts with magnetic sensors (17, 18, 19).

## Revendications

1. Dispositif pour déplacer une tige d'entraînement (1) d'un dispositif de fermeture entre une position déverrouillée et une position verrouillée, dans lequel un organe d'entraînement (3) déplaçable linéairement par une unité d'entraînement motorisée (2) peut être couplé avec un élément d'accouplement (4) avec un élément de contre-accouplement (5) de la tige d'entraînement (1), l'élément d'accouplement (4) étant maintenu par un actionneur d'accouplement électromécanique (6) à alimentation électrique dans une position d'accouplement de laquelle il peut sortir lorsque l'actionneur d'accouplement (6) n'est pas alimenté électriquement, **caractérisé en ce que** l'actionneur d'accouplement (6) présente une surface de glissement (9) qui s'étend dans la direction de déplacement de la tige d'entraînement (1) et est déplaçable dans la direction de la tige d'entraînement (1) lors de l'alimentation électrique, dans lequel un organe d'accouplement (10) formant l'élément d'accouplement (4) prend appui sur la surface de glissement (9).

2. Dispositif selon la revendication 1, **caractérisé en ce que** l'actionneur d'accouplement (6) comprend au moins un électroaimant (7) coopérant avec une plaque d'armature (28).

3. Dispositif selon l'une des revendications précédentes, **caractérisé en ce que** l'organe d'accouplement (10) est monté sur l'organe d'entraînement (3) de manière à être solidaire en mouvement dans la direction du déplacement de la tige d'entraînement.

4. Dispositif selon l'une des revendications précédentes, **caractérisé en ce que** l'organe d'accouplement (10) est un bras basculant.

5. Dispositif selon l'une des revendications précédentes, **caractérisé en ce que** l'élément d'accouplement (4) est une saillie et l'élément de contre-accouplement (5) est un évidement.

6. Dispositif selon l'une des revendications précédentes, **caractérisé en ce que** l'organe d'entraînement (3) forme une crémaillère dans laquelle s'engage un pignon final (12) d'un réducteur (11).

7. Dispositif selon l'une des revendications précédentes, **caractérisé en ce que** l'actionneur d'accouplement (6) exerce une force sur l'élément d'accouplement (4) dans une direction transversale à la direction de déplacement de la tige d'entraînement, dans lequel l'élément d'accouplement (4) coopère avec l'élément de contre-accouplement (5) de manière qu'une force de blocage bloquant le mouvement de la tige d'entraînement engendre une force antagoniste sur l'élément d'accouplement (4) qui désaccouple l'élément d'accouplement (4) de l'élément de contre-accouplement (5).

8. Dispositif selon l'une des revendications précédentes, **caractérisé en ce que** l'élément d'accouplement (4) et/ou l'élément de contre-accouplement (5) présentent des surfaces rondes ou obliques qui coopèrent ensemble.

9. Dispositif selon l'une des revendications précédentes, **caractérisé en ce que** la position de la tige d'entraînement (1) et la position de l'organe d'entraînement (3) sont détectées chacune par des dispositifs de détection (17 à 20 ; 21 à 24) mutuellement distincts.

10. Dispositif selon la revendication 9, **caractérisé en ce que** le dispositif de détection présente à chaque fois un élément déclencheur (24, 20) agencé sur la tige d'entraînement (1) ou sur un élément de liaison (25) de l'organe d'entraînement (3), et **en ce que** sont prévus dans le boîtier du dispositif de fermeture plusieurs capteurs (11 à 19 ; 21 à 23) espacés mutuellement dans la direction du déplacement de la tige d'entrainement.

11. Dispositif selon la revendication 9 ou 10, **caractérisé en ce que** l'organe d'entraînement (3) est lié à une languette s'étendant parallèlement à la tige d'entraînement (1) et portant à son extrémité un aimant (20) coopérant avec des capteurs magnétiques (17, 18, 19).
